# EUROPÄISCHE PATENTSCHRIFT

(11) **EP 1 583 910 B1**
(45) Veröffentlichungstag und Bekanntmachung des Hinweises auf die Patenterteilung: **24.08.2016**
(21) Anmeldenummer: 03782375.4
(22) Anmeldetag: 12.12.2003
(51) Int. Cl.: F04D 7/04, F04D 29/22, F04D 29/42

(54) **FREISTROMPUMPE**
NON-CHOKABLE PUMP
POMPE NON COLMATABLE

(30) Priorität: 17.01.2003 DE 10301629
(43) Veröffentlichungstag der Anmeldung: 12.10.2005
(73) Patentinhaber: KSB Aktiengesellschaft, 67227 Frankenthal (DE)
(72) Erfinder: JÄGER, Christoph, 67229 Gerolsheim (DE); WITZEL, Rolf, 36157 Ebersburg (DE); SPRINGER, Peer, 67141 Neuhofen (DE)
(86) Internationale Anmeldenummer: PCT/EP2003/014107
(87) Internationale Veröffentlichungsnummer: WO 2004/065796

(56) Entgegenhaltungen:
- EP-A- 0 599 204
- DE-A- 2 215 021
- GB-A- 840 671
- GB-A- 1 255 948
- US-A- 2 570 862
- US-A- 3 044 408
- US-A- 4 676 718
- US-A- 4 776 753

## Beschreibung

Die Erfindung betrifft eine Freistrompumpe zur Förderung von mit festen Beimengungen versetzten Flüssigkeiten, mit einem Gehäuse, in dem einerseits ein an seinem Außendurchmesser nicht abgedecktes Laufrad angeordnet ist und in dem andererseits ein offener Raum zwischen dem Laufrad und der saugseitigen Gehäusewand gebildet wird, wobei der radial zum Laufrad gelegene Gehäuseraum, im Meridianschnitt gesehen, asymmetrisch ist, und wobei der Abstand der saugseitigen Gehäusewand zum Laufrad mit dem Durchmesser stetig abnimmt, jedoch zwischen dem Laufrad und der saugseitigen Gehäusewand über den gesamten Umfang ein solcher Abstand besteht, daß ein in der Förderflüssigkeit enthaltener fester Gegenstand, der in seiner größten Ausdehnung dem Durchmesser einer vorgegebenen Kugel entspricht, die Freistrompumpe zu passieren vermag.

Durch die US-A-2 570 862 ist eine Spezialkonstruktion einer Waschmaschinenpumpe bekannt, dessen Laufrad reversierend angetrieben wird. Das Gehäuse ist, ausgehend vom Spornanfang, über einen Bereich von ca. 160 Grad als Ringraumgehäuse ausgebildet. Daran anschließend beginnt die teilweise Ausbildung des Kreiselpumpengehäuses als ein Spiralgehäuse. Aufgrund der Vorgabe der wechselnden Laufraddrehrichtung mit den sich radial erstreckenden Schaufeln ist der Wirkungsgrad dieser Pumpe sehr gering. Nachteilig bei dieser Lösung ist die vollständige Abdeckung von Laufradaustritt und eines kompletten Schaufelkanals im Bereich des Ringraumes. Somit erfolgt eine vom Laufrad bedingte Energieumwandlung nur in dem nachgeordneten Gehäusebereich. Als weiterer Nachteil erweist sich die Tatsache, dass der Durchmesser im Saugstutzen wesentlich größer ist als der freie Raum innerhalb des Pumpengehäuses und der Durchmesser im Druckstutzen. Dadurch vermag ein in der Förderflüssigkeit enthaltener fester Gegenstand in Form einer Kugel, der in seiner größten Ausdehnung dem Durchmesser des Saugstutzens entspricht, diese Pumpe nicht zu passieren und führt zur Verstopfung der Pumpe.

Die US-A-4 676 718 offenbart eine Freistrompumpe, deren Gehäuse als reines Ringgehäuse gestaltet ist. Die Schaufeln des Freistromrades sind zur Wirkungsgradverbesserung mit am Schaufelrand angeordneten Bünden ausgestattet, wodurch ein nur teilweise offenes Laufrad entsteht. Die für einen Kugeldurchgang vorgesehene freie Passage ist durch den schaufellosen Gehäuseraum zwischen Laufrad und saugseitiger Gehäusewand gegeben, der dementsprechend groß gestaltet ist und zu Wirkungsgradeinbußen führt.

Eine gattungsgemäße Freistrompumpe ist bekannt durch die EP 0 649 987 B1. Das Problem, daß der für den Durchtritt fester Beimengungen zwischen dem Laufrad und dem Gehäuse freizuhaltende Raum eine Verschlechterung des Wirkungsgrades im Vergleich zu anderen Kreiselpumpen mit sich bringt, soll gemäß der zitierten Schrift dadurch verringert werden, daß ein im wesentlichen kreisförmiger Eintrittsbereich in eine das Laufrad umgebende Spirale übergeht. Hierdurch wird eine im Meridianschnitt erkennbare Stufe zwischen dem kreisförmigen Bereich und dem Spiralbereich gebildet. Durch die Stufe soll ein Teil der Rückströmung zum kreisförmigen Bereich und damit ein durch die in unerwünschter Richtung erfolgende Strömung verursachter Verlust vermindert werden. Da aber dennoch eine nennenswerte Umströmung der durch die Stufe gebildeten Kante gegeben ist, ergeben sich hier zusätzliche Verwirbelungen, die von sich aus zu einer Beeinträchtigung des Wirkungsgrades führen. Im übrigen muß im Bereich der Kante mit einem erhöhten Verschleiß der Gehäusewand gerechnet werden, was wiederum zu einer unerwünschten Beeinflussung der Strömung in der Pumpe und zu der Notwendigkeit eines frühzeitigen Austausches des Gehäuses führt.

Der Erfindung liegt die Aufgabe zugrunde, eine den Wirkungsgrad steigernde Verkleinerung des Pumpenraumes zu erreichen, ohne dabei nennenswerte unerwünschte Nebenwirkungen in Kauf zu nehmen.

Die gestellte Aufgabe wird erfindungsgemäß dadurch gelöst, daß der Übergang der saugseitigen Gehäusewand zu der Wand des radial zum Laufrad gelegenen Gehäuseraums stufenlos erfolgt, wobei dieser Gehäuseraum, im Meridianschnitt gesehen, in der Weise asymmetrisch ist, daß die Querschnitte der radial zur Kontur des Laufrades gelegenen Bereiche größer sind als die Querschnitte der saugseitig davor gelegenen Bereiche, und wobei die Querschnitte der radial zur Kontur des Laufrades gelegenen Bereiche in Richtung auf den Auslaß der Freistrompumpe auf eine solche Größe anwachsen, daß die vorgegebene Kugel das Gehäuse zu passieren vermag.

Die erfindungsgemäße Gestaltung erlaubt eine Optimierung des Pumpenraumes in der Weise, daß die saugseitige Gehäusewand und ein Teil des radial zum Laufrad gelegenen Gehäuseraums auf einen Minimalabstand an das Laufrad herangerückt werden. Die für den Durchgang der gedachten Kugel freizuhaltende Passage wird dabei in dem radial zu der Kontur des Laufrades vorhandenen Gehäuseraum gebildet.

Die Erfindung ist mit besonderem Vorteil bei Freistrompumpen mit einem zumindest teilweise spiralförmig gestalteten Gehäuse einsetzbar, kann aber im Gegensatz zu der oben geschilderten Pumpe auch in Ringgehäusen eingesetzt werden.

In vorteilhafter Ausgestaltung der Erfindung wird empfohlen, die Querschnitte der radial zur Kontur des Laufrades gelegenen Bereiche des Gehäuseraums jeweils zumindest teilweise als Kreisabschnitte auszubilden, wobei deren Radius in Richtung auf den Auslaß auf ein Maß ansteigt, welches gleich oder größer ist als der Radius der vorgegebenen Kugel.

Anhand eines Ausführungsbeispiel wird die Erfindung näher erläutert. Die Zeichnung zeigt in
- Fig. 1: einen Meridianschnitt durch eine erfindungsgemäße Freistrompumpe;
- Fig. 2: einen Schnitt gemäß der Linie X-X durch die Freistrompumpe der Fig. 1.

Im Gehäuse 1 der Freistrompumpe ist ein Laufrad 2 auf einer Welle 3 befestigt. Das Gehäuse 1 ist ein Spiralgehäuse. Der Befestigung des Laufrades 2 dient ein Nabenkörper 4, in den eine Schraube 5 eingreift. Auf der Tragscheibe 6 des Laufrades 2 sind mehrere Schaufeln 7 angeordnet. Ein saugseitig in das Gehäuse 1 eingesetzter Deckel 8 bildet einen Einlauf 9. Die Gehäusewand 10 des Deckels 8 verläuft konisch in der Art, daß der Abstand der Gehäusewand 10 zum Laufrad 2 mit dem Durchmesser abnimmt.

Der Spiralraum des Gehäuses 1 ist, im Meridianschnitt gesehen, asymmetrisch gestaltet. Die Fig. 1 zeigt dies. Diese Asymmetrie ist so beschaffen, daß die radial zur Kontur des Laufrades 2 gelegenen Querschnittsflächen des Gehäuses 1 jeweils größer sind als die entsprechenden Querschnittsflächen der saugseitig vor ihnen gelegenen Bereiche. Dies ist auch an der Krümmung der radial zum Laufrad 2 gelegenen Gehäusewand 11 zu erkennen, die in dem radial zur Kontur des Laufrades 2 liegenden Abschnitt stärker ist als in dem entsprechenden saugseitigen Bereich der Gehäusewand 11. Die stärkere Krümmung ist weitgehend als Kreisabschitt ausgebildet; zum Auslaß 12 hin wächst sie auf eine der Kontur einer vorgegebenen Kugel entsprechende Größe an.

Der Übergang der von dem Deckel 8 gebildeten Gehäusewand 10 zur Gehäusewand 11 der Spirale erfolgt stufenlos. Die Fig. 2 zeigt den Verlauf der vom Gehäuse 1 gebildeten, das Laufrad 2 umschließenden Spirale.

Ein mit der Strömung über den Einlauf 9 in das Gehäuse 1 der Freistrompumpe eintretender fester Gegenstand wird zunächst von der Zirkulationsströmung des Laufrades 2 in der Schwebe gehalten, dabei aber von der im Gehäuse 1 herrschenden Absolutströmung in Richtung des Auslasses 12 gefördert. Aufgrund der Gestaltung der Gehäusewand 10 ergibt sich vor dem Auslaß 12 ein freier Durchgang, der in seiner Mindesterstreckung der Größe einer vorgegebenen Kugel entspricht. Der von der Strömung bewegte Gegenstand kann über diesen Durchgang und den Auslaß 12 die Freistrompumpe verlassen.

## Patentansprüche

1. Freistrompumpe zur Förderung von mit festen Beimengungen versetzten Flüssigkeiten, mit einem Gehäuse (1), in dem einerseits ein an seinem Außendurchmesser nicht abgedecktes Laufrad (2) angeordnet ist und in dem andererseits ein offener Raum zwischen dem Laufrad und der saugseitigen Gehäusewand (10) gebildet wird, wobei der radial zum Laufrad (2) gelegene Gehäuseraum, im Meridianschnitt gesehen, asymmetrisch ist, und wobei der Abstand der saugseitigen Gehäusewand (10) zum Laufrad (2) mit dem Durchmesser stetig abnimmt, jedoch zwischen dem Laufrad (2) und der saugseitigen Gehäusewand (10) über den gesamten Umfang ein solcher Abstand besteht, daß ein in der Förderflüssigkeit enthaltener fester Gegenstand, der in seiner größten Ausdehnung dem Durchmesser einer vorgegebenen Kugel entspricht, die Freistrompumpe zu passieren vermag,
wobei der Übergang der saugseitigen Gehäusewand (10) zu der Wand (11) des radial zum Laufrad (2) gelegenen Gehäuseraums stufenlos erfolgt, **dadurch gekennzeichnet, daß** der Gehäuseraum, im Meridianschnitt gesehen, in der Weise asymmetrisch ist, daß die Querschnitte der radial zur Kontur des Laufrades (2) gelegenen Bereiche größer sind als die Querschnitte der saugseitig davor gelegenen Bereiche, und wobei die Querschnitte der radial zur Kontur des Laufrades (2) gelegenen Bereiche in Richtung auf den Auslaß (12) der Freistrompumpe auf eine solche Größe anwachsen, daß die vorgegebene Kugel das Gehäuse (1) zu passieren vermag.

2. Freistrompumpe nach Anspruch 1, **gekennzeichnet durch** ein das Laufrad (2) umgebendes Ringgehäuse.

3. Freistrompumpe nach Anspruch 1, **gekennzeichnet durch** ein das Laufrad umgebendes Gehäuse (1), das mindestens zu einem Teil spiralförmig gestaltet ist.

4. Freistrompumpe nach Anspruch 1, **dadurch gekennzeichnet, daß** die Querschnitte der radial zur Kontur des Laufrades (2) gelegenen Bereiche des Gehäuseraums jeweils zumindest teilweise als Kreisabschnitte ausgebildet sind, wobei deren Radius in Richtung auf den Auslaß (12) auf ein Maß ansteigt, welches gleich oder größer ist als der Radius der vorgegebenen Kugel.

## Claims

1. Vortex pump for delivering liquids which are mixed with solid additions, having a casing (1), in which firstly an impeller (2) which is not covered on its external diameter is arranged and in which secondly an open space is formed between the impeller and the suction-side casing wall (10), the casing space which lies radially with respect to the impeller (2) being asymmetrical as viewed in a meridian plane, and the spacing of the suction-side casing wall (10) from the impeller (2) decreasing constantly with the diameter, but there being a spacing between the impeller (2) and the suction-side casing wall (10) over the entire circumference, which spacing is such that a solid object which is contained in the delivery liquid and the greatest extent of which corresponds to the diameter of a predefined sphere is capable of passing the vortex pump, the transition of the suction-side casing wall (10) to the wall (11) of the casing space which lies radially with respect to the impeller (2) taking place in a stepless manner, **characterized in that** the casing space is asymmetrical, as viewed in the meridian plane, in such a way that the cross sections of the regions which lie radially with respect to the contour of the impeller (2) are greater than the cross sections of the regions which lie in front thereof on the suction side, and the cross sections of the regions which lie radially with respect to the contour of the impeller (2) increasing in the direction of the outlet (12) of the vortex pump to such a size that the predefined sphere is capable of passing the casing (1).

2. Vortex pump according to Claim 1, **characterized by** an annular casing which surrounds the impeller (2).

3. Vortex pump according to Claim 1, **characterized by** a casing (1) which surrounds the impeller and is at least partly of helical design.

4. Vortex pump according to Claim 1, **characterized in that** the cross sections of the regions of the casing space which lie radially with respect to the contour of the impeller (2) are in each case configured at least partially as circular sections, the radius thereof increasing in the direction of the outlet (12) to a size which is greater than or equal to the radius of the predefined sphere.

## Revendications

1. Pompe à passage libre pour le refoulement de liquides contenant des substances solides, comprenant un boîtier (1) dans lequel est disposée d'une part une roue mobile (2) non recouverte au niveau de son diamètre extérieur et dans lequel est formé d'autre part un espace libre entre la roue mobile et la paroi du boîtier (10) côté aspiration, l'espace de boîtier situé radialement par rapport à la roue mobile (2), vu en coupe méridienne, étant asymétrique, et la distance de la paroi du boîtier (10) côté aspiration à la roue mobile (2) diminuant progressivement avec le diamètre mais un espacement existant entre la roue mobile (2) et la paroi du boîtier (10) côté aspiration sur toute la périphérie de telle sorte qu'un objet solide contenu dans le liquide refoulé, dont la plus grande dimension correspond au diamètre d'une sphère prédéfinie, puisse passer à travers la pompe à passage libre, la transition de la paroi du boîtier (10) côté aspiration à la paroi (11) de l'espace de boîtier situé radialement par rapport à la roue mobile (2) s'effectuant en continu, **caractérisée en ce que** l'espace de boîtier, vu en coupe méridienne, est asymétrique de telle sorte que les sections transversales des régions situées radialement par rapport au contour de la roue mobile (2) soient plus grandes que les sections transversales des régions situées du côté de l'aspiration en amont de celles-ci, et les sections transversales des régions situées radialement par rapport au contour de la roue mobile (2) augmentant dans la direction de la sortie (12) de la pompe à passage libre jusqu'à une dimension telle que la sphère prédéfinie puisse passer à travers le boîtier (1).

2. Pompe à passage libre selon la revendication 1, **caractérisée par** un boîtier annulaire entourant la roue mobile (2).

3. Pompe à passage libre selon la revendication 1, **caractérisée par** un boîtier (1) entourant la roue mobile, qui est configuré au moins en partie sous forme spirale.

4. Pompe à passage libre selon la revendication 1, **caractérisée en ce que** les sections transversales des régions de l'espace du boîtier situées radialement par rapport au contour de la roue mobile (2) sont à chaque fois réalisées au moins en partie sous forme de sections circulaires, leur rayon augmentant dans la direction de la sortie (12) jusqu'à une dimension supérieure ou égale au rayon de la sphère prédéfinie.
